# EUROPÄISCHE PATENTSCHRIFT

(11) **EP 3 325 354 B1**
(45) Veröffentlichungstag und Bekanntmachung des Hinweises auf die Patenterteilung: **15.05.2019**
(21) Anmeldenummer: 15739179.8
(22) Anmeldetag: 18.07.2015
(51) Int. Cl.: B65B 37/14, B65B 37/16

(54) **VERFAHREN UND VORRICHTUNG ZUR ABGRENZUNG UND ÜBERGABE VON PELLETS**
METHOD AND DEVICE FOR SEPARATING OUT AND TRANSFERRING PELLETS
PROCÉDÉ ET DISPOSITIF DE SÉPARATION ET DE TRANSFERT DE PASTILLES

(43) Veröffentlichungstag der Anmeldung: 30.05.2018
(73) Patentinhaber: Harro Höfliger Verpackungsmaschinen GmbH, 71573 Allmersbach im Tal (DE)
(72) Erfinder: WOLF, Achim, 71554 Weissach im Tal (DE); WOLF, Stefan, 71522 Backnang (DE); SEYFANG, Karlheinz, 71554 Weissach im Tal (DE)
(74) Vertreter: Zurhorst, Stefan
(86) Internationale Anmeldenummer: PCT/EP2015/001484
(87) Internationale Veröffentlichungsnummer: WO 2017/012628

(56) Entgegenhaltungen:
- EP-A1- 1 882 833
- WO-A1-2004/042209
- US-A- 3 612 271
- US-A- 5 809 775

## Beschreibung

Die Erfindung betrifft ein Verfahren zur Abgrenzung und zur Übergabe von Pellets, insbesondere von Cryopellets in einen Zielbehälter, sowie eine Vereinzelungsvorrichtung zur Durchführung dieses Verfahrens.

Zahlreiche pharmazeutische Wirkstoffe werden als Lösung appliziert, sind aber in gelöster Form instabil. Als gefriergetrocknete Formulierung können sie jedoch stabil gelagert und unmittelbar vor Gebrauch wieder in Lösung gebracht werden. Als Beispiele hierfür seien biotechnologische Produkte, Peptide, Impfstoffe sowie bestimmte Reagenzien genannt.

Neuerdings werden solche Formulierungen auch in Form von mehr oder weniger sphärischen multipartikulären Zubereitungen als sogenannte Cryopellets hergestellt. Hierzu wird die Ausgangslösung in Tropfenform gebracht, wobei Tropfen mit genau definiertem Volumen herstellbar sind. Diese Tropfen werden beispielsweise in flüssigem Stickstoff gefroren und dann durch Sublimation getrocknet. Die auf diese Weise hergestellten trockenen Cryopellets haben zumindest näherungsweise eine Kugelgestalt mit einem definierten mittleren Durchmesser. Bei Bedarf können sie in geeigneter Menge wieder in Lösung gebracht werden. Dabei ist angestrebt, nur eine solche begrenzte Lösungsmenge zu erzeugen, wie sie zur Deckung des unmittelbaren Bedarfs erforderlich ist, wofür entsprechende Mengen von Cryopellets in geeigneten Verpackungseinheiten bereitgehalten werden.

Typischerweise ist die Anzahl von für das Ansetzen einer Lösung erforderlichen Cryopellets sehr gering. Mitunter sind nur ein einziges Pellet oder einige wenige Pellets er forderlich, weshalb sich eine volumetrische Dosierung bei der Befüllung von entsprechenden Verpackungseinheiten verbietet. Vielmehr wird eine Befüllung der Verpackungseinheiten mit einer bestimmten geeigneten Stückzahl von Pellets angestrebt, wozu die Pellets aus einer größeren Vorratsmenge in eben dieser Stückzahl abgegrenzt und dann in den Zielbehälter übergeben werden müssen. Der Stand der Technik hält jedoch kein geeignetes Verfahren zur Abgrenzung und zur Übergabe und auch keine hierfür geeignete Vorrichtung bereit, was unter anderem auf folgende Aspekte zurückzuführen ist:
- Cryopellets sind extrem fragil und abriebempfindlich. Bestehende Zuführtechnologien (z.B. Schieber, Vibrationszuführung) führen zu mechanischer Beschädigung der Pellets.
- Die Dichte der Pellets ist mit typischerweise ρ < 0,2 g/ml so gering, dass allein deren Gewichtskraft für eine gezielte Zuführung kaum ausreicht.
- Die Pellets haben bei häufigem Kontakt untereinander sowie mit anderen Oberflächen eine ausgeprägte Neigung zu elektrostatischer Aufladung, was insbesondere bei einer Vibrationszuführung kritisch ist.
- Die Abfüllung muss meist bei sehr geringer relativer Feuchte oder unter Schutzgasatmosphäre erfolgen.

Aus der EP 1 882 833 A1 sind eine Dosiervorrichtung und ein Verfahren zum Dosieren von trockenen Harnstoffpellets bekannt. Hierbei wird ein Vorrat von Pellets in einem Vorratsraum bereitgestellt. Die Pellets werden aus dem Vorratsraum in zwei nach unten herausführenden und aufrecht orientierten Dosierkanälen derart geleitet, dass sich in beiden Dosierkanälen jeweils eine Säule von übereinanderliegenden Pellets bildet. Das unterste Pellet einer solchen Säule befindet sich jeweils in einer Verbindungsstelle, in die ein Schieberelement mit zwei Aufnahmeräumen eingreift. Durch zyklisches hin und her Bewegen werden die beiden Aufnahmeräume wechselseitig befüllt und in einen parallel nach unten fortführenden Auslasskanal einzeln entleert. Empfindliche Pellets können durch das Schieberelement und dessen Scherbewegung mechanisch beschädigt werden.

Der Erfindung liegt deshalb die Aufgabe zugrunde, ein Verfahren zur Abgrenzung und zur Übergabe von Pellets in einen Zielbehälter anzugeben, welches eine zuverlässige und wirtschaftliche Durchführung auch bei schwierigen Materialien wie bei Cryopellets ermöglicht.

Diese Aufgabe wird durch ein Verfahren mit den Merkmalen des Anspruchs 1 gelöst.

Der Erfindung liegt des Weiteren die Aufgabe zugrunde, eine hierfür geeignete Vereinzelungsvorrichtung anzugeben.

Diese Aufgabe wird durch eine Vereinzelungsvorrichtung mit den Merkmalen des Anspruchs 7 gelöst.

Nach der Erfindung ist vorgesehen, dass zunächst ein Vorrat von Pellets in einem Vorratsraum bereitgestellt wird. Die Pellets werden dann aus dem Vorratsraum in einen nach unten aus dem Vorratsraum herausführenden und aufrecht orientierten Dosierkanal derart geleitet, dass sich im Dosierkanal eine Säule von übereinander liegenden Pellets bildet. Das unterste Pellet dieser Säule von Pellets befindet sich in einer Verbindungsstelle, wobei an der Verbindungsstelle ein Auslasskanal mit dem Dosierkanal verbunden ist und quer vom Dosierkanal fortführt. Ein erster Druckdifferenzkanal, der mittels einer ersten Kanalmündung oberhalb der Verbindungsstelle in den Dosierkanal mündet, wird mit Unterdruck beaufschlagt, wobei ein Pellet an die erste Kanalmündung angesaugt und folglich dort örtlich fixiert wird. Dieses angesaugte Pellet wirkt dabei als Sperre für die darüber befindlichen Pellets.

Hiervon ausgehend wird ein zweiter Druckdifferenzkanal, der mittels einer zweiten Kanalmündung in die Verbindungsstelle mündet, mit Überdruck beaufschlagt, wobei das in der Verbindungsstelle befindliche Pellet durch den Auslasskanal ausgeblasen und dem Zielbehälter zugeführt wird. Nach dem Ausblasen des untersten Pellets wird der haltende Unterdruck im ersten, oberen Druckdifferenzkanal abgeschaltet, so dass das an der ersten Kanalmündung gehaltene Pellet zur Verbindungsstelle hin nachrückt und sich ein neues unterstes Pellet in der Verbindungsstelle befindet.

Mit dem vorstehend beschriebenen erfindungsgemäßen Verfahren und der zugehörigen erfindungsgemäßen Vorrichtung können ein oder mehrere Pellets aus dem großen Pelletvorrat abgegrenzt und in der abgegrenzten Anzahl dem Zielbehälter zugeführt werden, wobei das Abgrenzen und auch das Zuführen allein durch die gezielte Anwendung von Unterdruck und Überdruck vorgenommen wird. Durch die rein pneumatische Handhabung ist die mechanische Einwirkung auf die Pellets sehr gering. Selbst mechanisch kritische Pellets wie Cryopellets können zuverlässig gehandhabt werden, ohne dass mechanische Schädigungen der Pellets wie Abrieb oder dergleichen zu verzeichnen sind. Die für eine Förderung unter Gewichtskraft zu geringe Dichte der Pellets erweist sich im Rahmen der Erfindung als Vorteil, weil gleichermaßen das Ansaugen und Fixieren der Pellets wie auch der Transport durch Ausblasen gerade bei den hier typischen sehr geringen Materialdichten wirkungsvoll funktionieren. Reibung und andere mechanische Einwirkungen sind auf ein Minimum reduziert, so dass elektrostatische Aufladungen bzw. deren mögliche Auswirkungen weitestgehend vermieden bzw. bedeutungslos sind.

Die erste und die zweite Kanalmündung sind in einer Höhendifferenz zueinander angeordnet. In vorteilhafter Weiterbildung der Vereinzelungsvorrichtung beträgt die genannte Höhendifferenz ein ganzzahliges Vielfaches eines mittleren Durchmessers der Pellets. Hierdurch ist sichergestellt, dass unterhalb des als Sperre wirkenden Pellets eine definierte Anzahl von Pellets gesammelt wird, die dann in genau dieser Anzahl in den Zielbehälter geblasen wird. Das ganzzahlige Vielfache kann zwei, drei, vier oder mehr sein und gibt die Anzahl der in jeweils einen Zielbehälter auszublasenden Pellets vor. In einer vorteilhaften Ausführungsform beträgt das ganzzahlige Vielfache eins, in dessen Folge mit jedem Arbeitstakt genau ein Pellet ausgeblasen wird. Dies bedeutet aber nicht notwendig, dass auch nur genau ein Pellet dem Zielbehälter zugeführt wird. Vielmehr kann eine bestimmte Anzahl von einzelnen Pellets durch eine bestimmte Taktzahl in den Zielbehälter geblasen werden, wodurch eine hohe Prozesssicherheit gegeben ist.

Um die Anzahl der auszublasenden Pellets variieren zu können, kann auch eine Ausgestaltung der Vereinzelungsvorrichtung zweckmäßig sein, bei der mehrere erste Druckdifferenzkanäle mittels ihrer zugeordneten ersten Kanalmündungen in den Dosierkanal münden. Je nach Bedarf kann dann eine mehr oder weniger hoch positionierte Kanalmündung mit Unterdruck aktiviert werden und als Sperre dienen, wobei dann abhängig von der gewählten Höhenlage eine mehr oder weniger große Anzahl von Pellets darunter gesammelt und in den Zielbehälter ausgestoßen wird.

In allen Fällen liegt der Abgrenzung einer bestimmten Anzahl von Pellets zugrunde, dass im ersten, oberen Druckdifferenzkanal Unterdruck aufgebaut wird, in dessen Folge ein Pellet an der zugeordneten ersten Kanalmündung angesaugt und festgehalten wird, wobei dieses angesaugte und festgehaltene Pellet als Sperre für die darüber befindlichen Pellets wirkt. Hierdurch wird erreicht, dass das eine oder die mehreren darunter gesammelten Pellets in der vorgesehenen Anzahl ausgeblasen werden können, ohne dass von oben vorzeitig weitere Pellets nachrücken und die zuvor abgegrenzte Menge verfälschen.

Für die unterhalb des Sperrpellets gesammelten Pellets kommen verschiedene Handhabungen in Betracht. Es kann beispielsweise ausreichen, dass das unterste Pellet einfach nur auf dem Boden des quer verlaufenden Auslasskanals aufsteht und dabei im Wirkungsbereich des zweiten Druckdifferenzkanals liegt. Sobald durch diesen zweiten Druckdifferenzkanal ein Druckluftstoß ausgeblasen wird, wird dieses und ggf. auch die nachfolgenden Pellets gemeinsam mit der Druckluft oder dem Druckgas zum Zielbehälter fortgetragen. In vorteilhafter Weiterbildung lässt man jedoch das unterste Pellet nicht einfach nur auf dem Boden aufstehen. Vielmehr wird das unterste Pellet vor dem Ausblasen an die zweite Kanalmündung angesaugt, indem der zweite Druckdifferenzkanal zeitweilig mit Unterdruck beaufschlagt wird. Hierdurch wird vor allem unter Berücksichtigung der wirkenden geringen Gewichtskräfte eine zuverlässige Nachführung der Pellets von oben nach unten begünstigt. Außerdem wird das unterste Pellet zuverlässig an der Kanalmündung des unteren Druckdifferenzkanals mit Saugkraft fixiert und dadurch lagegenau positioniert. Dies begünstigt einen genauen Abzählprozess sowie einen späteren reproduzierbaren Ausblasvorgang.

Für das Ansaugen der Pellets an die beiden Kanalmündungen kommen verschiedene zeitliche Abläufe in Betracht. Bevorzugt erfolgt jedoch das Ansaugen des als Sperre wirkenden Pellets an die erste Kanalmündung und das Ansaugen des untersten Pellets an die zweite Kanalmündung im zeitlichen Wechsel. Dabei darf es zwar zeitliche Überlappungen geben. In jedem Fall sollte jedoch sichergestellt sein, dass es Zeitfenster gibt, in denen nur einer der beiden Druckdifferenzkanäle mit Unterdruck beaufschlagt ist. Hierdurch ist sichergestellt, dass die Ansaugung an einer der beiden Kanalmündungen nicht nahteilig durch die Ansaugung an der jeweils anderen Kanalmündung beeinflusst wird.

Sobald die gewünschte Anzahl von Pellets ausgeblasen worden ist, muss eine entsprechende Anzahl von Pellets von oben nachrücken. Hierzu wird der haltende Unterdruck im ersten Druckdifferenzkanal abgeschaltet. Es kann ausreichen, dass dort dann Umgebungsdruck oder ein leichter, jedoch nicht mehr haltender Unterdruck verbleibt. In vorteilhafter Weiterbildung wird zumindest kurzzeitig im Sinne eines Gasdruckstoßes der erste Druckdifferenzkanal mit Überdruck beaufschlagt. Selbst bei nur geringem Überdruck wird ein Nachrücken von dem zunächst an der ersten Kanalmündung haltenden Pellet nach unten unterstützt bzw. begünstigt.

Es kann ausreichen, die gesamte Prozessführung mit Luft als Druck- und Unterdruckmedium durchzuführen. Für empfindliche Pellets wie Cryopellets wird zweckmäßig ein Schutzgas eingesetzt, wobei ein solches Schutzgas vorteilhaft bei einer Überdruckbeaufschlagung des ersten und/oder des zweiten Druckdifferenzkanals in den Dosierkanal bzw. in den Auslasskanal eingeleitet wird. Hierdurch wird berücksichtigt, dass Cryopellets in der Regel extrem hygroskopisch sind. Außerdem kann das Schutzgas der Inertisierung der Pellets dienen.

In vorteilhafter Weiterbildung wird eine Drucküberwachung und/oder eine Durchflussmengenüberwachung des ersten und/oder des zweiten Druckdifferenzkanals vorgenommen. Durch Identifizierung von Unregelmäßigkeiten im Druck- bzw. Durchflussmengenverlauf können Störungen im Prozess erkannt und Gegenmaßnahmen eingeleitet werden.

Insgesamt erfordert das einfach gehaltene erfindungsgemäße Verfahren auch eine entsprechend nur einfach gehaltene Vereinzelungsvorrichtung, wobei die wesentlichen Elemente in Form von Kanälen und dergleichen ohne weiteres in einen Grundkörper eingearbeitet werden können. Dies erlaubt es, dass mehrere Vereinzelungsvorrichtungen modulartig miteinander verbunden sind und deshalb in gewünschter Anzahl und Konfiguration flexibel aufgebaut werden können. Es kann zweckmäßig sein, die erforderlichen Kanäle und dergleichen als Bohrungen in einem solchen Grundkörper auszubilden. In einer bevorzugten Variante sind jedoch der Vorratsraum, der Dosierkanal, der Auslasskanal, der erste Druckdifferenzkanal und/oder der zweite Druckdifferenzkanal in die Oberfläche eines solchen Grundkörpers eingearbeitet und durch den Grundkörper einer benachbarten Vereinzelungsvorrichtung verschlossen. Einerseits ist hierdurch der Fertigungsaufwand minimiert. Andererseits kann durch Demontage eine gute Zugänglichkeit aller Kanäle erzielt werden, so dass Störungen jedweder Art ohne weiteres behoben werden können.

Je nach Bedarf kann es zweckmäßig sein, quaderförmige Grundkörper in einer linearen Reihe miteinander zu verbinden. Alternativ kann es zweckmäßig sein, im Grundriss kreissegmentförmige Grundkörper in Kreisform oder in Kreissegmentform miteinander zu verbinden, so dass insgesamt kompakte Systeme von mehreren Vereinzelungsvorrichtungen aufgebaut sind, und wobei einzelne solcher Grundkörper modulartig ausgetauscht, weggenommen oder hinzugefügt werden können.

Ausführungsbeispiele der Erfindung sind nachfolgend anhand der Zeichnung näher erläutert. Es zeigen
- Fig. 1: in einer schematischen Schnittdarstellung ein erstes Ausführungsbeispiel einer erfindungsgemäßen Vereinzelungsvorrichtung zur Abgrenzung von Cryopellets aus einem größeren Vorrat und zur Übergabe der abgegrenzten Pellets in einen Zielbehälter mittels eines aufrecht orientierten Dosierkanals, eines quer dazu verlaufenden Auslasskanals sowie zweier Druckdifferenzkanäle, wobei an den Kanalmündungen beider Druckdifferenzkanäle je ein Pellet angesaugt und fixiert ist,
- Fig. 2: die Anordnung nach Fig. 1 beim Ausblasen des unteren Pellets bei gleichzeitig angesaugtem und fixiertem oberen Pellet,
- Fig. 3: die Anordnung nach den Fig. 1 und 2 bei der Übergabe des oberen Pellets zur unteren Kanalmündung,
- Fig. 4: eine Variante der Anordnung nach den Fig. 1 bis 3 mit mehreren, hier beispielhaft drei oberen Druckdifferenzkanälen für die gleichzeitige Abgrenzung von mehreren Pellets,
- Fig. 5: in einer perspektivischen Ansicht einen quaderförmigen Grundkörper zur Bildung der Vereinzelungsvorrichtung nach den Fig. 1 bis 3, wobei ein Vorratsraum, der Dosierkanal, der Auslasskanal, der erste Druckdifferenzkanal und der zweite Druckdifferenzkanal in die Oberfläche des Grundkörpers eingearbeitet sind,
- Fig. 6: in einer perspektivischen Ansicht ein Ausführungsbeispiel, bei dem mehrere quaderförmige Grundkörper nach Fig. 5 in einer linearen Reihe aneinander angrenzend positioniert sind und eine lineare Reihe von mehreren Vereinzelungsvorrichtungen bilden,
- Fig. 7: in einer Schnittdarstellung eine Variante des Ausführungsbeispiels nach Fig. 1 mit einem nach unten abführenden Auslasskanal,
- Fig. 8: in einer Draufsicht den Grundkörper nach Fig. 7 mit einem kreissegmentförmigen Grundriss, und
- Fig. 9: in einer perspektivischen Unteransicht eine Gruppe von mehreren in Kreisform angeordneten Grundkörpern nach den Fig. 7 und 8.

Fig. 1 zeigt in einer schematischen Schnittdarstellung ein erstes Ausführungsbeispiel einer erfindungsgemäßen Vereinzelungsvorrichtung 3 für die Übergabe von Pellets 1, 1', 1" in einen schematisch angedeuteten Zielbehälter 2. Die hier gezeigte Vereinzelungsvorrichtung 3 und das nachfolgend beschriebene, damit ausgeführte erfindungsgemäße Verfahren eignen sich für die Abgrenzung und die Übergabe von nahezu beliebigen Pellets, wobei hier jedoch die in der Handhabung besonders kritischen Cryopellets im Mittelpunkt stehen und als Beispiel für die Pellets 1, 1', 1" gelten. Die Vereinzelungsvorrichtung 3 umfasst einen Vorratsraum 4 für die Pellets 1 sowie einen nach unten aus dem Vorratsraum 4 herausführenden und aufrecht orientierten Dosierkanal 5. Der Vorratsraum 4 ist hier als Trichter ausgestaltet, der sich bezogen auf die Gewichtskraftrichtung nach unten in den Dosierkanal 5 hinein verjüngt. Die aufrechte Orientierung des Dosierkanals 5 bedeutet nicht notwendig eine exakt vertikale Ausrichtung. Es kann auch eine geneigte Ausführung zweckmäßig sein, bei der jedenfalls anteilig eine signifikante vertikale Erstreckung vorliegt. Als Maßstab dient eine erste Längsachse 28 des Dosierkanals 5, die in gewöhnlicher Betriebsposition zwar im gezeigten Ausführungsbeispiel parallel zur Gewichtskraftrichtung liegt, jedoch auch gegenüber der Gewichtskraftrichtung eine Neigung von nicht mehr als 45 ° und insbesondere von nicht mehr als 30° aufweisen darf.

Die Vereinzelungsvorrichtung 3 umfasst des Weiteren einen Auslasskanal 6, der an einer Verbindungsstelle 7 mit dem Dosierkanal 5 verbunden ist, und der quer vom Dosierkanal 5 fortführt. Hierzu ist der Auslasskanal 6 im gezeigten Ausführungsbeispiel horizontal angeordnet. Eine zweite Längsachse 29 des Auslasskanals 6 liegt also in gewöhnlicher Betriebsposition senkrecht zur Gewichtskraftrichtung bzw. parallel zur Horizontalen. Sie kann aber auch gegenüber der Horizontalen eine Neigung von bevorzugt nicht mehr als 45° und insbesondere von nicht mehr als 30° aufweisen.

Darüber hinaus umfasst die Vereinzelungsvorrichtung 3 mindestens einen, hier genau einen ersten Druckdifferenzkanal 8 sowie einen zweiten Druckdifferenzkanal 10. Der erste Druckdifferenzkanal 8 mündet mittels einer ersten Kanalmündung 9 oberhalb der Verbindungsstelle 7 in den Dosierkanal 5. Der zweite Druckdifferenzkanal 10 mündet mittels einer zweiten Kanalmündung 11 unterhalb der ersten Kanalmündung 9 in die Verbindungsstelle 7. Der erste Druckdifferenzkanal 8 weist eine erste Kanalachse 12 auf, während der zweite Druckdifferenzkanal 10 eine zweite Kanalachse 13 aufweist. Die erste Kanalachse 12 liegt im Bereich der zugehörigen Kanalmündung 9 quer zur ersten Längsachse 28 des Dosierkanals 5, während die zweite Kanalachse 13 des zweiten Druckdifferenzkanals 10 im Bereich der zugeordneten Kanalmündung 11 im Wesentlichen parallel, hier sogar koaxial zur zweiten Längsachse 29 des Auslasskanals 6 verläuft. Die beiden Druckdifferenzkanäle 8, 10 sind an ihren zugeordneten Kanalmündungen 9, 11 mit jeweils einem Rückhaltemittel 18, 19 versehen, die ein Eindringen von Fremdkörpern und insbesondere der Pellets 1, 1', 1" in die jeweiligen Druckdifferenzkanäle 8, 10 verhindern. Gleichzeitig sind die Rückhaltemittel 18, 19 jedoch gasdurchlässig. Geeignet sind hierfür insbesondere feinporige Filtermaterialien wir Sinterfilter, Membranfilter oder dergleichen.

Für die Ausführung des erfindungsgemäßen Verfahrens ist es erforderlich, dass der erste, obere Druckdifferenzkanal 8 bei Bedarf mit Unterdruck beaufschlagt werden kann, während der zweite, untere Druckdifferenzkanal 10 bei Bedarf mit Überdruck beaufschlagt werden kann. Im gezeigten Ausführungsbeispiel sind jedoch beide Druckdifferenzkanäle 8, 10 wechselseitig mit Unterdruck oder auch mit Überdruck beaufschlagbar. Hierzu sind für beide Druckdifferenzkanäle 8, 10 jeweils eine Unterdruckquelle 14 sowie auch jeweils eine Überdruckquelle 15 vorgesehen, wobei der erste Druckdifferenzkanal 8 bzw. der zweite Druckdifferenzkanal 10 mittels eines jeweils zugeordneten Umschaltventil 16 wahlweise mit der zugehörigen Unterdruckquelle 14 oder der zugehörigen Überdruckquelle 15 verbunden werden kann. Natürlich ist auch eine Stellung des jeweiligen Umschaltventils 16 möglich, bei der sich Umgebungsdruck im jeweiligen Druckdifferenzkanal 8, 10 einstellt. Der Betrieb der gezeigten Vereinzelungsvorrichtung 3 kann unter atmosphärischen Bedingungen erfolgen, wobei mittels der Unterdruckquelle 14 Druckluft über den jeweiligen Druckdifferenzkanal 8, 10 in das System eingespeist wird. Im gezeigten Ausführungsbeispiel sind Schutzgasbehälter 17 als Überdruckquellen 15 vorgesehen, in denen Schutzgas unter Überdruck bereitgehalten wird. Im Rahmen einzelner, weiter unten noch beschriebener Verfahrensschritte wird das unter Druck stehende Schutzgas aus dem jeweiligen Schutzgasbehälter 17 mittels des ersten Druckdifferenzkanals 8 und/oder des zweiten Druckdifferenzkanals 10 durch die jeweils zugeordnete Kanalmündung 9, 11 in den Dosierkanal 5 bzw. in den Auslasskanal 6 eingeleitet. Der Einfachheit halber sind nach Fig. 1 zwei Schutzgasbehälter 17 eingezeichnet. Es kann jedoch auch zweckmäßig sein, beide Druckdifferenzkanäle 8, 10 aus einem gemeinsamen Schutzgasbehälter 17 zu speisen.

Gemäß einer beispielhaften und vorteilhaften Ausführung des erfindungsgemäßen Verfahrens wird gemäß Fig. 1 zunächst ein größerer Vorrat von mehreren Pellets 1 im Vorratsraum 4 bereitgestellt. Die Pellets 1 bilden zusammen mit der Vereinzelungsvorrichtung 3 ein in sich abgestimmtes System, demnach der freie Durchlassquerschnitt des Dosierkanals 5 und auch der freie Durchlassquerschnitt des Auslasskanals 6 geringfügig größer sind als ein mittlerer Durchmesser D (Fig. 2) der Pellets 1. In genauerer Definition ist der Durchlassquerschnitt insbesondere des aufrecht stehenden Dosierkanals 5 um so viel größer als der mittlere Durchmesser D (Fig. 2), dass zwar die Pellets 1 ungehindert von oben nach unten durch den Dosierkanal 5 hindurchtreten können, ohne aber andererseits zwei Pellets gleichzeitig nebeneinander durchzulassen. Vielmehr ist der freie Durchlassquerschnitt des Dosierkanals 5 derart bemessen, dass die Pellets 1 aus dem Vorratsraum 4 nach unten in den Dosierkanal 5 fallen und dabei eine Säule von übereinander liegenden Pellets 1, 1', 1" bilden. Als Teil dieser Säule befindet sich in der in Fig. 1 gezeigten Ausgangsposition ein unterstes Pellet 1' in der Verbindungsstelle 7 des Auslasskanals 6 mit dem Dosierkanal 5. Dabei kann es zweckmäßig sein, dass das unterste Pellet 1' auf dem Boden des Auslasskanals 6 aufsteht. Im gezeigten Ausführungsbeispiel ist der zweite Druckdifferenzkanal 10 zunächst mit Unterdruck beaufschlagt, indem er mittels des zugeordneten Umschaltventils 16 mit der zugehörigen Unterdruckquelle 14 verbunden ist. In der Folge wird das unterste Pellet 1' an die zweite Kanalmündung 11 angesaugt und gegen das Rückhaltemittel 19 gedrückt, wodurch das unterste Pellet 1' an Ort und Stelle gehalten wird.

Zeitgleich ist auch in der genannten Ausgangsposition gemäß Fig. 1 der erste, obere Druckdifferenzkanal 8 mit Unterdruck beaufschlagt, wozu der erste Druckdifferenzkanal 8 ebenfalls mittels seines Umschaltventils 16 mit seiner zughörigen Unterdruckquelle 14 verbunden ist. In dessen Folge wird aus der Säule von Pellets 1 dasjenige Pellet 1" angesaugt, welches der zugeordneten Kanalmündung 9 am nächsten liegt. Dieses Pellet 1" wird gegen das Rückhaltemittel 18 gedrückt und dabei örtlich fixiert, solange der haltende Unterdruck im oberen Druckdifferenzkanal 8 aufrecht erhalten wird. Einerseits wird dadurch verhindert, dass das angesaugte Pellet 1" nach unten in die Verbindungsstelle 7 durchrutscht. Andererseits wirkt das angesaugte Pellet 1" als Sperre für die darüber befindlichen Pellets 1 und hindert folglich diese am Nachrücken nach unten.

Aus der Zusammenschau der Fig. 1 und 2 wird noch deutlich, dass die erste Kanalmündung 9 des ersten, oberen Druckdifferenzkanals 8 um einen Höhendifferenz ΔH oberhalb der zweiten Kanalmündung 11 des zweiten, unteren Druckdifferenzkanals 10 positioniert ist. Diese Höhendifferenz ΔH beträgt zumindest näherungsweise ein ganzzahliges Vielfaches des mittleren Durchmessers D der Pellets 1. Weiter unten wird noch deutlich, dass es auf eine mathematisch exakte Einhaltung des ganzzahligen Vielfachen nicht ankommt, was hier durch die Formulierung "zumindest näherungsweise" zum Ausdruck gebracht ist. Jedenfalls beträgt im Ausführungsbeispiel nach den Fig. 1 bis 3 dieses ganzzahlige Vielfache im Rahmen bestimmter Toleranzen eins. Dies und die Einhaltung der genannten Toleranzen führt dazu, dass unter dem an der oberen Kanalmündung 9 angesaugten, als Sperre dienenden Pellet 1" nur Platz für genau ein unterstes Pellet 1 verbleibt. Analog dazu verbliebt unterhalb des genannten, als Sperre dienenden Pellets 1" bei einem größeren ganzzahligen Vielfachen Platz für eine korrespondierende Anzahl von unteren Pellets 1'. Der letztgenannte Fall ist beispielhaft in Fig. 4 dargestellt, worauf weiter unten noch näher eingegangen wird.

Die Fig. 2 und 3 zeigen ausschnittsweise die Anordnung nach Fig. 1 bei der Ausführung von nachfolgenden Verfahrensschritten. Ausgehend von der Ausgangsposition nach Fig. 1 erfolgt im nächsten Verfahrensschritt ein Ausblasen derjenigen unteren Pellets 1', die unterhalb des als Sperre dienenden, an der ersten Kanalmündung 9 fixierten Pellets 1" gesammelt sind. Dieser Verfahrensschritt ist in der schematischen Schnittdarstellung nach Fig. 2 gezeigt. Hierzu wird der zweite Druckdifferenzkanal 10 über einen definierten Zeitraum mit Überdruck beaufschlagt, wozu er mittels des zugeordneten Umschaltventils 16 mit seiner zugeordneten Überdruckquelle 15 verbunden wird. Im unteren Druckdifferenzkanal 10 entsteht ein Gasdruckstoß, in dessen Folge Gas entsprechend einem Pfeil 22 durch die Kanalmündung 11 in den Auslasskanal 6 entlang seiner vierten Kanalachse 29 eingeblasen wird. Das eingeblasene Gas trägt das zuvor an der unteren Kanalmündung 11 angesaugte unterste Pellet 1' entsprechend einem Pfeil 23 durch den Auslasskanal 6 in den bereit gestellten Zielbehälter 2. Für das Ausblasen eines einzelnen unteren Pellets 1' oder von mehreren gleichzeitig gesammelten unteren Pellets 1' reicht im Regelfall ein einzelner Gasdruckstoß aus. Falls unterhalb des als Sperre dienenden Pellets 1" mehrere untere Pellets 1' abgegrenzt sind, kann alternativ auch ein Ausblasen mit einer korrespondierenden Anzahl von Gasdruckstößen erfolgen. Jedenfalls bleibt während des Ausblasens der obere, erste Druckdifferenzkanal 8 mit dem oben beschriebenen haltenden Unterdruck beaufschlagt, so dass trotz des unten eingeleiteten Druckstoßes das als Sperre dienende Pellet 1" sowie alle darüber befindlichen Pellets 1 an Ort und Stelle bleiben. Sie werden also weder zurück in den Vorratsraum 4 geblasen, noch können sie vorzeitig nach unten in die zwischenzeitlich frei gewordene Verbindungsstelle 7 nachrücken.

Nachdem das eine oder die mehreren unteren Pellets 1' gemäß Fig. 2 ausgeblasen sind, erfolgt der nächste Verfahrensschritt gemäß Fig. 3: Der haltende Unterdruck im ersten Druckdifferenzkanal 8 wird abgeschaltet, so dass das an der ersten Kanalmündung 9 gehaltene Pellet 1" (Fig. 2) zur Verbindungsstelle 7 hin nachrückt und sich ein neues unterstes Pellet 1' (Fig. 3) in der Verbindungsstelle 7 befindet. Dieses Nachrücken kann allein infolge der wirkenden Gewichtskräfte stattfinden. Im gezeigten Ausführungsbeispiel wird hierfür der untere, zweite Druckdifferenzkanal 10 erneut mit Unterdruck beaufschlagt, wodurch erneut das jeweils unterste Pellet 1' vor dem späteren Ausblasen an die zweite Kanalmündung 11 angesaugt wird. Die vorstehend beschriebene Pellet-Übergabe von der oberen, ersten Kanalmündung 9 zur unteren, zweiten Kanalmündung 11 gemäß einem Pfeil 25 kann auch noch dadurch unterstützt werden, dass der erste Druckdifferenzkanal 8 kurzzeitig mit Überdruck beaufschlagt wird, indem er mittels seines zugeordneten Umschaltventils 16 mit der zugeordneten Überdruckquelle 15 verbunden wird. Hierdurch bildet sich ein Druckstoß aus, mittels dessen Gas entsprechend einem Pfeil 24 durch die Kanalmündung 9 in den Dosierkanal 5 eingeleitet wird und dabei das Nachrücken von dem zuvor an der ersten Kanalmündung 9 gehaltenen Pellet 1" (Fig. 2) entsprechend dem Pfeil 25 unterstützt. Gleichzeitig verhindert dieser Überdruckstoß ein vorzeitiges Nachrücken der darüber befindlichen Säule von Pellets 1 nach unten.

Als Prozess- und Überdruckmedium kann Luft bzw. Druckluft eingesetzt werden. Sofern gemäß dem Ausführungsbeispiel nach den Fig. 1 bis 3 als Überdruckquelle 15 ein Schutzgasbehälter 17 vorgesehen ist, wird bei den vorstehend beschriebenen Druckstößen durch den ersten und/oder den zweiten Druckdifferenzkanal 8, 10 das Schutzgas aus dem jeweiligen Schutzgasbehälter 17 in den Dosierkanal 5 bzw. in den Auslasskanal 6 eingeleitet. Hierdurch lässt sich in allen Bereichen der erfindungsgemäßen Vereinzelungsvorrichtung, die mit den Pellets 1, 1', 1" in Wechselwirkung treten, eine Schutzgasatmosphäre aufrechterhalten. Dies erlaubt die Handhabung von sehr ausgeprägt hygroskopischen Cryopellets und ermöglicht bei Bedarf auch eine Inertisierung der Pellets 1, 1', 1".

Die Unterdruckbeaufschlagung der beiden Druckdifferenzkanäle 8, 10 kann sich zeitlich um ein bestimmtes Maß überlappen. Vorteilhaft erfolgt aber das Ansaugen des als Sperre wirkenden Pellets 1" an die erste Kanalmündung 9 und das Ansaugen des Untersten Pellets 1' an die zweite Kanalmündung 11 im zeitlichen Wechsel derart, dass der haltende Unterdruck an der oberen Kanalmündung 9 zumindest zeitweilig dann abgeschaltet ist, wenn Übergabe und Nachrücken der untersten Pellets 1' mittels Unterdruck an der unteren, zweiten Kanalmündung 11 vorgenommen werden. Jedenfalls unterstützt der temporäre Unterdruck im unteren, zweiten Druckdifferenzkanal 10 auch das Nachrücken der Pellets 1 aus dem Zielbehälter 2 in den Dosierkanal 5. Dies kann auch für die Erstbefüllung des Dosierkanals 5 mit Pellets 1, 1', 1" zur Erzielung der Ausgangsposition nach Fig. 1 genutzt werden.

Im Anschluss an den Verfahrensschritt gemäß Fig. 3 wird der obere, erste Druckdifferenzkanal 8 erneut mit Unterdruck beaufschlagt, wodurch in der Folge ein neues, als Sperre dienendes Pellet 1" angesaugt und fixiert wird. Die Ausgangsposition nach Fig. 1 ist erneut wiederhergestellt, und der vorstehend beschriebene Verfahrenszyklus kann erneut beginnen.

Der Darstellung nach Fig. 1 ist noch entnehmbar, dass im Bereich des ersten und/oder des zweiten Druckdifferenzkanals 8, 10 Überwachungsmittel angeordnet sind, die hier beispielhaft als Drucksensor 26 und/oder als Durchflusssensor 27 ausgestaltet und mit einer geeigneten, der Einfachheit halber hier nicht dargestellten Überwachungseinheit verbunden sind. Hierdurch können eine Drucküberwachung und/oder eine Durchflussmengenüberwachung vorgenommen und Fehler im Verfahrensablauf erkannt werden.

Fig. 4 zeigt in einer schematischen Schnittdarstellung eine Variante der Anordnung nach den Fig. 1 bis 3, wobei mehrere, hier beispielhaft drei erste Druckdifferenzkanäle 8, 8', 8" mittels ihrer zugeordneten ersten Kanalmündungen 9, 9', 9" in den Dosierkanal 5 münden. Die Höhendifferenz zwischen den einzelnen Kanalmündungen 9, 9', 9" beträgt hier erneut ein ganzzahliges Vielfaches des mittleren Durchmessers D der Pellets 1, wobei hier das ganzzahlige Vielfache 1 beträgt. Damit liegt die oberste erste Kanalmündung 9 in einer Höhendifferenz ΔH oberhalb der zweiten Kanalmündung 11, wobei analog zum Ausführungsbeispiel nach den Fig. 1 bis 3 diese Höhendifferenz ΔH ein zumindest näherungsweise ein ganzzahliges Vielfaches des mittleren Durchmessers D beträgt. Im gezeigten Ausführungsbeispiel beträgt dieses ganzzahlige Vielfache 3. Sofern also der oberste der mehreren ersten Druckdifferenzkanäle 8, 8', 8", hier also der Druckdifferenzkanal 8 mit Unterdruck beaufschlagt wird, bildet sich an der zugeordneten Kanalmündung 9 eine Sperre durch ein anhaftendes bzw. angesaugtes Pellet 1" aus, unterhalb dessen genau drei untere Pellets 1' gesammelt und gemäß dem Verfahrensablauf nach den Fig. 1 bis 3 in den jeweiligen Zielbehälter 2 ausgeblasen werden. Je nach Bedarf kann aber auch einer der anderen ersten Druckdifferenzkanäle 8', 8" mit Unterdruck beaufschlagt werden, woraus sich dann eine Abgrenzung von genau einem oder genau zwei unteren Pellets 1' ergibt. Analog das gleiche gilt natürlich auch für eine abweichende Anzahl oder Positionierung von ersten Kanalmündungen 9, 9', 9". In den übrigen Merkmalen und Bezugszeichen sowie auch Verfahrensschritten stimmt das Ausführungsbeispiel nach Fig. 4 mit demjenigen nach den Fig. 1 bis 3 überein.

Fig. 5 zeigt in einer perspektivischen Ansicht einen quaderförmigen Grundkörper 20 zur Bildung einer einzelnen Vereinzelungsvorrichtung 3 nach den Fig. 1 bis 3 und 6. Es kann zweckmäßig sein, in einem solchen Grundkörper 20 Bohrungen, Öffnungen oder dergleichen einzubringen, um damit die verschiedenen oben beschriebenen Kanäle auszubilden. Durch zwei solcher Bohrungen sind im gezeigten Ausführungsbeispiel die beiden Druckdifferenzkanäle 8, 10 gebildet. Abweichend davon sind der Vorratsraum 4, der Dosierkanal 5 und der Auslasskanal 6 in eine Oberfläche 21 des Grundkörpers 20 als kanalartige Vertiefung eingearbeitet und zunächst nach außen offen. Es kann aber auch zweckmäßig sein, zusätzlich auch die beiden Druckdifferenzkanäle 8, 10 oder einen anderen Teil der vorgenannten Elemente in dieser einen Oberfläche 21 auszubilden. Mehrere solcher Grundkörper 20 lassen sich gemäß der perspektivischen Darstellung nach Fig. 6 in einer linearen Reihe miteinander verbinden, wobei die genannten kanalartigen Vertiefungen in einem Grundkörper 20 durch den benachbarten Grundkörper 20' verschlossen sind, und wodurch modulartig miteinander verbundene Vereinzelungsvorrichtungen 3, 3' gebildet sind.

In Abweichung hiervon zeigt Fig. 8 in einer Draufsicht einen Grundkörper 20, dessen Grundriss kreissegmentförmig ist. auch hier können die verschiedenen Kanäle an einer seitlichen Oberfläche 21 analog zu Fig. 5 ausgebildet sein. Beispielhaft sind hier jedoch der Vorratsraum 4, der Dosierkanal 5 und auch die übrigen Elemente mittig in den Grundkörper 20 eingearbeitet.

Fig. 9 zeigt in einer perspektivischen Unteransicht eine Gruppe von mehreren Grundkörpern 20, 20' nach Fig. 8, welche modulartig aneinander angrenzend miteinander verbunden sind und aufgrund der Kreissegmentform eines einzelnen Grundkörpers 20 insgesamt eine in Kreisform angeordnete Gruppe von Vereinzelungsvorrichtungen 3, 3' bilden. Natürlich können auch einzelne Vereinzelungsvorrichtungen 3' fehlen, die hier der Einfachheit halber nur gestrichelt dargestellt sind, woraus sich dann insgesamt eine Kreissegmentform der Gruppe von Vereinzelungsvorrichtungen 3 ergibt.

Aus der perspektivischen Darstellung nach Fig. 9 ergibt sich noch, dass aus der gewählten Kreis- oder Kreissegmentform wenig Platz im radial inneren Bereich verbleibt. In Rücksichtnahme hierauf sind Austrittsöffnungen 30 der Auslasskanäle 6 (Fig. 7) auf der Unterseite der Grundkörper 20 angeordnet. Einzelheiten hierzu ergeben sich aus der schematischen Schnittdarstellung des Grundkörpers 20 nach Fig. 7: In Abweichung vom Ausführungsbeispiel nach Fig. 1 verläuft nur der unmittelbar an die Verbindungsstelle 7 angrenzende Teil des Auslasskanals 6 quer zum Dosierkanal 5 bzw. quer zur Gewichtskraftrichtung, während ein sich daran anschließendes Kanalsegment 6' des Auslasskanals 6 nach unten abgewinkelt ist und mittels der unteren Austrittsöffnung 30 zum darunter positionierten Zielbehälter 2 führt.

Sofern nicht ausdrücklich abweichend beschrieben oder zeichnerisch dargestellt, stimmen in den übrigen Merkmalen und Bezugszeichen die Ausführungsbeispiele nach den Fig. 5 und 6 sowie nach den Fig. 7 bis 9 untereinander sowie auch mit dem Ausführungsbeispiel nach den Fig. 1 bis 3 überein. Das gleiche gilt auch für die zugeordneten Verfahrensschritte. Im Übrigen können aber auch Merkmale des einen Ausführungsbeispiels mit einem jeweils anderen Ausführungsbeispiel im Rahmen der Erfindung gekoppelt werden.

## Patentansprüche

1. Verfahren zur Abgrenzung und zur Übergabe von Pellets (1), insbesondere von Cryopellets in einen Zielbehälter (2), wobei ein Vorrat von Pellets (1) in einem Vorratsraum (4) bereitgestellt wird,
wobei die Pellets (1) aus dem Vorratsraum (4) in einen nach unten aus dem Vorratsraum (4) herausführenden und aufrecht orientierten Dosierkanal (5) derart geleitet werden, dass sich im Dosierkanal (5) eine Säule von übereinanderliegenden Pellets (1) bildet, und wobei sich das unterste Pellet (1') dieser Säule von Pellets (1) in einer Verbindungsstelle (7) befindet,
**dadurch gekennzeichnet, dass** an der Verbindungsstelle (7) ein Auslasskanal (6) mit dem Dosierkanal (5) verbunden ist und quer vom Dosierkanal (5) fortführt, wobei das Verfahren folgende zusätzliche Verfahrensschritte umfasst:
- Ein erster Druckdifferenzkanal (8), der mittels einer ersten Kanalmündung (9) oberhalb der Verbindungsstelle (7) in den Dosierkanal (5) mündet, wird mit Unterdruck beaufschlagt, wobei ein Pellet (1") an die erste Kanalmündung (9) angesaugt und dadurch dort örtlich fixiert wird, und wobei dieses angesaugte Pellet (1") als Sperre für die darüber befindlichen Pellets (1) wirkt,
- Ein zweiter Druckdifferenzkanal (10), der mittels einer zweiten Kanalmündung (11) in die Verbindungsstelle (7) mündet, wird mit Überdruck beaufschlagt, wobei das in der Verbindungsstelle (7) befindliche Pellet (1") durch den Auslasskanal (6) ausgeblasen und dem Zielbehälter (2) zugeführt wird,
- Nach dem Ausblasen des untersten Pellets (1') wird der haltende Unterdruck im ersten Druckdifferenzkanal (8) abgeschaltet, sodass das an der ersten Kanalmündung (9) gehaltene Pellet (1") zur Verbindungsstelle (7) hin nachrückt und sich ein neues unterstes Pellet (1') in der Verbindungsstelle (7) befindet.

2. Verfahren nach Anspruch 1,
**dadurch gekennzeichnet, dass** das unterste Pellet (1') vor dem Ausblasen an die zweite Kanalmündung (11) angesaugt wird, indem der zweite Druckdifferenzkanal (10) mit Unterdruck beaufschlagt wird.

3. Verfahren nach Anspruch 2,
**dadurch gekennzeichnet, dass** das Ansaugen des als Sperre wirkenden Pellets (1") an die erste Kanalmündung (9) und das Ansaugen des untersten Pellets (1') an die zweite Kanalmündung (11) im zeitlichen Wechsel erfolgt.

4. Verfahren nach einem der Ansprüche 1 bis 3,
**dadurch gekennzeichnet, dass** der erste Druckdifferenzkanal (8) zur Unterstützung des Nachrückens von dem an der ersten Kanalmündung (9) gehaltenen Pellet (1") mit Überdruck beaufschlagt wird.

5. Verfahren nach einem der Ansprüche 1 bis 4,
**dadurch gekennzeichnet, dass** bei einer Überdruckbeaufschlagung des ersten und/oder des zweiten Druckdifferenzkanals (8, 10) ein Schutzgas in den Dosierkanal (5) bzw. in den Auslasskanal (6) eingeleitet wird.

6. Verfahren nach einem der Ansprüche 1 bis 5,
**dadurch gekennzeichnet, dass** eine Drucküberwachung und/oder eine Durchflussmengenüberwachung des ersten und/oder des zweiten Druckdifferenzkanals (8, 10) vorgenommen wird.

7. Vereinzelungsvorrichtung (3) zur Durchführung des Verfahrens nach einem der Ansprüche 1 bis 6,
umfassend einen Vorratsraum (4) für die Pellets (1), einen nach unten aus dem Vorratsraum (4) herausführenden und aufrecht orientierten Dosierkanal (5), einen Auslasskanal (6), der an einer Verbindungsstelle (7) mit dem Dosierkanal (5) verbunden ist und quer vom Dosierkanal (5) fortführt, mindestens einen ersten Druckdifferenzkanal (8), der mittels einer ersten Kanalmündung (9) oberhalb der Verbindungsstelle (7) in den Dosierkanal (5) mündet, und einen zweiten Druckdifferenzkanal (10), der mittels einer zweiten Kanalmündung (11) in die Verbindungsstelle (7) mündet, wobei der erste Druckdifferenzkanal (8) mit Unterdruck beaufschlagbar ist, und wobei der zweite Druckdifferenzkanal (8) mit Überdruck beaufschlagbar ist.

8. Vereinzelungsvorrichtung nach Anspruch 7,
**dadurch gekennzeichnet, dass** die erste und die zweite Kanalmündung (9, 11) in einer Höhendifferenz (ΔH) zueinander angeordnet sind, wobei die Höhendifferenz (ΔH) ein ganzzahliges Vielfaches eines mittleren Durchmessers (D) der Pellets (1) beträgt.

9. Vereinzelungsvorrichtung nach Anspruch 8,
**dadurch gekennzeichnet, dass** das ganzzahlige Vielfache eins beträgt.

10. Vereinzelungsvorrichtung nach einem der Ansprüche 7 bis 9,
**dadurch gekennzeichnet, dass** mehrere erste Druckdifferenzkanäle (8, 8', 8") mittels ihrer zugeordneten ersten Kanalmündungen (9, 9', 9") in den Dosierkanal (5) münden.

11. Vereinzelungsvorrichtung nach einem der Ansprüche 7 bis 10,
**dadurch gekennzeichnet, dass** mehrere Vereinzelungsvorrichtungen (3, 3') modulartig miteinander verbunden sind.

12. Vereinzelungsvorrichtung nach Anspruch 11,
**dadurch gekennzeichnet, dass** die Vereinzelungsvorrichtung (3) einen Grundkörper (20) mit einer äußeren Oberfläche (21) aufweist, wobei der Vorratsraum (4), der Dosierkanal (5), der Auslasskanal (6), der erste Druckdifferenzkanal (8) und/oder der zweite Druckdifferenzkanal (10) in die Oberfläche (21) des Grundkörpers (20) eingearbeitet und durch den Grundkörper (20') der benachbarten Vereinzelungsvorrichtung (3') verschlossen sind.

13. Vereinzelungsvorrichtung nach Anspruch 11 oder 12,
**dadurch gekennzeichnet, dass** die Vereinzelungsvorrichtungen (3, 3') quaderförmige Grundkörper (20, 20') aufweisen und in einer linearen Reihe miteinander verbunden sind.

14. Vereinzelungsvorrichtung nach Anspruch 11 oder 12,
**dadurch gekennzeichnet, dass** die Vereinzelungsvorrichtungen (3, 3') im Grundriss kreissegmentförmige Grundkörper (20, 20') aufweisen und in Kreisform oder in Kreissegmentform miteinander verbunden sind.

## Claims

1. Method for separating out and transferring pellets (1), in particular cryopellets, into a target container (2), wherein a store of pellets (1) is provided in a storage space (4),
wherein the pellets (1) are directed from the storage space (4) into a metering passage (5) leading downwards from the storage space (4) and upright-oriented in such a way that a column of pellets (1) lying on top of one another is formed in the metering passage (5), and wherein the lowermost pellet (1') of the column of pellets (1) is at a connecting point (7),
**characterised in that** at the connecting point (7) an outlet passage (6) is connected to the metering passage (5) and leads away at a right angle from the metering passage (5), the method comprising the following additional steps:
- a vacuum is applied to a first pressure differential passage (8), which terminates into the metering passage (5) by means of a first passage orifice (9) above the connecting point (7), wherein a pellet (1") is drawn onto the first passage orifice (9) and thereby locally fixed there, and wherein the drawn-on pellet (1") acts as a barrier for the pellets (1) located above,
- an excess pressure is applied to a second pressure differential passage (10), which terminates into the connecting point (7) by means of a second passage orifice (11), wherein the pellet (1") at the connecting point (7) is blown out through the outlet passage (6) and conveyed to the target container (2),
- following the blowing-out of the lowermost pellet (1'), the holding vacuum in the first pressure differential passage (8) is shut off, so that the pellet (1") held at the first passage orifice (9) moves up towards the connecting point (7) and a new lowermost pellet (1') is located at the connecting point (7).

2. Method according to claim 1,
**characterised in that** the lowermost pellet (1') is drawn onto the second passage orifice (11) before blowing-out by applying a vacuum to the second pressure differential passage (10).

3. Method according to claim 2,
**characterised in that** the drawing-on of the pellet (1") acting as a barrier alternates in time with the drawing of the lowermost pellet (1') onto the second passage orifice (11).

4. Method according to any of claims 1 to 3,
**characterised in that** an excess pressure is applied to the first pressure differential passage (8) to support the moving-up of the pellet (1") held at the first passage orifice (9).

5. Method according to any of claims 1 to 4,
**characterised in that**, if an excess pressure is applied to the first and/or the second pressure differential passage (8, 10), an inert gas is introduced into the metering passage (5) or the outlet passage (6) respectively.

6. Method according to any of claims 1 to 5,
**characterised in that** the pressure and/or the flow rate of the first and/or the second pressure differential passage (8, 10) is/are monitored.

7. Separating device (3) for carrying out the method according to any of claims 1 to 6,
comprising a storage space (4) for the pellets, a metering passage (5) leading downwards from the storage space (4) and upright-oriented, an outlet passage (6) connected to the metering passage (5) at a connecting point (7) and leading away at a right angle from the metering passage (5), at least one first pressure differential passage (8), which terminates into the metering passage (5) by means of a first passage orifice (9) above the connecting point (7), and a second pressure differential passage (10), which terminates into the connecting point (7) by means of a second passage orifice (11), wherein a vacuum can be applied to the first pressure differential passage (8) and an excess pressure can be applied to the second pressure differential passage (10).

8. Separating device according to claim 7,
**characterised in that** the first and the second passage orifice (9, 11) are arranged at a height difference (ΔH) relative to each other, the height difference (ΔH) being an integral multiple of an average diameter (D) of the pellets (1).

9. Separating device according to claim 8,
**characterised in that** the integral multiple is one.

10. Separating device according to any of claims 7 to 9,
**characterised in that** several first pressure differential passages (8, 8', 8") terminate into the metering passage (5) by means of their associated first passage orifices (9, 9', 9").

11. Separating device according to any of claims 7 to 10,
**characterised in that** several separating devices (3, 3') are connected to one another in a modular manner.

12. Separating device according to claim 11,
**characterised in that** the separating device (3) has a base body (20) with an outer surface (21), wherein the storage space (4), the metering passage (5), the outlet passage (6), the first pressure differential passage (8) and/or the second pressure differential passage (10) are worked into the surface (21) of the base body (20) and closed off by the base body (20') of the adjacent separating device (3').

13. Separating device according to claim 11 or 12,
**characterised in that** the separating devices (3, 3') have cuboid base bodies (20, 20') and are connected to one another in a linear row.

14. Separating device according to claim 11 or 12,
**characterised in that** the separating devices (3, 3') have base bodies (20, 20') with a circular segment outline and are connected to one another in a circular or circular segment form.

## Revendications

1. Procédé pour séparer et pour transférer des pastilles (1), en particulier des cryopastilles, dans un récipient cible (2), dans lequel une réserve de pastilles (1) est préparée dans un réservoir (4),
dans lequel les pastilles (1), à partir de l'espace de réserve (4), sont amenées dans un conduit de dosage (5) sortant dudit espace de réserve (4) vers le bas et orienté verticalement, de telle sorte qu'il se forme dans le conduit de dosage (5) une colonne de pastilles (1) superposées, et dans lequel la pastille inférieure (1') de cette colonne de pastilles (1) se trouve à un point de liaison (7), **caractérisé en ce qu'**à ce point de liaison (7), un conduit de sortie (6) est relié au conduit de dosage (5) et s'éloigne de celui-ci transversalement,
le procédé comprenant les étapes de procédé supplémentaires suivantes :
- un premier conduit de pression différentielle (8), qui débouche dans le conduit de dosage (5) au-dessus du point de liaison (7) à l'aide d'un premier débouché de conduit (9), subit une dépression, moyennant quoi une pastille (1") est aspirée contre le premier débouché de conduit (9) et est ainsi fixée spatialement à cet endroit, et cette pastille (1") aspirée agit comme un barrage pour les pastilles (1) qui se trouvent au-dessus,
- un deuxième conduit de pression différentielle (10), qui débouche dans le point de liaison (7) à l'aide d'un deuxième débouché de conduit (11), subit une surpression, moyennant quoi la pastille (1") qui se trouve dans le point de liaison (7) est expulsée par le conduit de sortie (6) et amenée dans le récipient cible (2),
- après l'expulsion de la pastille inférieure (1'), la dépression maintenue est supprimée dans le conduit de pression différentielle (8), de sorte que la pastille (1") retenue contre le premier débouché de conduit (9) avance à son tour en direction du point de liaison (7), et qu'une nouvelle pastille inférieure (1') se trouve dans le point de liaison (7).

2. Procédé selon la revendication 1,
**caractérisé en ce que** la pastille inférieure (1'), avant son expulsion, est aspirée contre le deuxième débouché de conduit (11) grâce au fait que le deuxième conduit de pression différentielle (10) subisse une dépression.

3. Procédé selon la revendication 2,
**caractérisé en ce que** l'aspiration de la pastille (1") agissant comme barrage contre le premier débouché de conduit (9) et l'aspiration de la pastille inférieure (1') contre le deuxième débouché de conduit (11) ont lieu en alternance temporelle.

4. Procédé selon l'une des revendications 1 à 3,
**caractérisé en ce que** le premier conduit de pression différentielle (8), pour renforcer l'avance de la pastille (1") retenue contre le premier débouché de conduite (9), subit une surpression.

5. Procédé selon l'une des revendications 1 à 4,
**caractérisé en ce que** lors d'une surpression du premier et/ou du deuxième conduit de pression différentielle (8, 10), un gaz de protection est introduit dans le conduit de dosage (5) et dans le conduit de sortie (6), respectivement.

6. Procédé selon l'une des revendications 1 à 5,
**caractérisé en ce qu'**une surveillance de pression et/ou une surveillance de débit des premier et/ou deuxième conduits de pression différentielle (8, 10) est réalisée.

7. Dispositif d'isolement (3) pour la mise en oeuvre du procédé selon l'une des revendications 1 à 6,
comprenant un espace de réserve (4) pour les pastilles (1), un conduit de dosage (5) sortant dudit espace de réserve (4) vers le bas et orienté verticalement, un conduit de sortie (6) qui est relié au conduit de dosage (5) en un point de liaison (7) et s'éloigne du conduit de dosage (5) transversalement, au moins un premier conduit de pression différentielle (8), qui débouche dans le conduit de dosage (5) au-dessus du point de liaison (7) à l'aide d'un premier débouché de conduit (9), et un deuxième conduit de pression différentielle (10) qui débouche dans le point de liaison (7) à l'aide d'un deuxième débouché de conduit (11), dans lequel le premier conduit de pression différentielle (8) est apte à subir une dépression, et le deuxième conduit de pression différentielle (8) est apte à subir une surpression.

8. Dispositif d'isolement selon la revendication 7,
**caractérisé en ce que** les premier et deuxième débouchés de conduit (9, 11) sont disposés avec une différence de hauteur (ΔH) l'un par rapport à l'autre, dans lequel la différence de hauteur (ΔH) est égale à un multiple entier d'un diamètre moyen (D) des pastilles (1).

9. Dispositif d'isolement selon la revendication 8,
**caractérisé en ce que** le multiple entier est égal à un.

10. Dispositif d'isolement selon l'une des revendications 7 à 9,
**caractérisé en ce que** plusieurs premiers conduits de pression différentielle (8, 8', 8") débouchent dans le conduit de dosage (5) à l'aide de leur premier débouché de conduit (9, 9', 9") associé.

11. Dispositif d'isolement selon l'une des revendications 7 à 10,
**caractérisé en ce que** plusieurs dispositifs d'isolement (3, 3') sont reliés entre eux de manière modulaire.

12. Dispositif d'isolement selon la revendication 11,
**caractérisé en ce que** le dispositif d'isolement (3) comporte un corps de base (20) avec une surface extérieure (21), dans lequel l'espace de réserve (4), le conduit de dosage (5), le conduit de sortie (6), le premier conduit de pression différentielle (8) et/ou le deuxième conduit de pression différentielle (10) est réalisé dans la surface (21) du corps de base (20) et est obturé par le corps de base (20') du dispositif d'isolement (3') voisin.

13. Dispositif d'isolement selon la revendication 11 ou 12,
**caractérisé en ce que** les dispositifs d'isolement (3, 3') comportent des corps de base (20, 20') parallélépipédiques et sont reliés entre eux sur une rangée linéaire.

14. Dispositif d'isolement selon la revendication 11 ou 12,
**caractérisé en ce que** les dispositifs d'isolement (3, 3') comportent des corps de base (20, 20') en forme d'arc de cercle, vus en plan, et sont reliés entre eux en forme de cercle ou en forme d'arc de cercle.
